# EUROPÄISCHE PATENTSCHRIFT

(11) **EP 0 233 960 B1**
(45) Veröffentlichungstag und Bekanntmachung des Hinweises auf die Patenterteilung: **08.08.1990**
(21) Anmeldenummer: 86101818.2
(22) Anmeldetag: 13.02.1986
(51) Int. Cl.: B65D 90/00

(54) **Kuppelstück zum Verbinden von Containern**
Linkage for coupling containers together
Elément de liaison pour l'accouplement de conteneurs

(43) Veröffentlichungstag der Anmeldung: 02.09.1987
(73) Patentinhaber: Conver Ingenieur-Technik GmbH & Co. KG, D-2800 Bremen 14 (DE)
(72) Erfinder: Gloystein, Jürgen, D-2860 Osterholz-Scharmbeck (DE)
(74) Vertreter: Bolte, Erich, Dipl.-Ing.

(56) Entgegenhaltungen:
- DE-A- 2 204 915
- DE-A- 3 439 134
- US-A- 3 556 456

## Beschreibung

Die Erfindung betrifft ein Kuppelstück zum Verbinden von Containern gemäß dem Oberbegriff des Anspruchs 1.

Ein solches Kuppelstück ist bekannt aus der DE-A 2 204 915. Hierbei handelt es sich um ein sogenanntes Drei-Funktions-Kuppelstück, das zum Verriegeln zweier aufeinander gesetzter Container ein dreimaliges Verschwenken seines Betätigungshebels erfordert. Dieser muß nämlich zur Vorbereitung einer Vorverriegelung von einer Ausgangsstellung in eine mittige Stellung bewegt und danach zur Herstellung der Vorverriegelung in die Ausgangsstellung zurück bewegt werden. Zur Endverriegelung ist es dann nochmals erforderlich, daß der Betätigungshebel in eine der Ausgangsstellung gegenüberliegende Endstellung verschwenkt wird. Abgesehen von der aufwendigen Betätigung des Kuppelstücks zur endgültigen Verbindung der Container sind Bedienungsfehler nicht auszuschließen. Wird beispielsweise der Betätigungshebel von der mittigen Stellung direkt in seine Endstellung bewegt, ist zwar eine Vorverriegelung erfolgt, es läßt sich aber keine Verbindung zum zweiten Container mehr herstellen, weil bereits beide Querriegel sich in einer Verriegelungsstellung, nämlich der Endverriegelungsstellung, befinden. Erfolgt dabei trotzdem ein Aufsetzen des zweiten Containers, kommt es zwangsläufig zu Beschädigungen des Kuppelstücks.

Aus der US-A 3 556 456 ist ein weiteres Kuppelstück bekannt, das über ein stiftförmiges Verbindungsorgan zum Zusammenkuppeln der Container verfügt. Ein unterer Fußbereich des stiftförmigen Verbindungsorgans ist mit diagonal gegenüberliegenden Abschrägungen versehen, an deren Unterseite etwa den Abschrägungen entsprechende Vorsprünge angeordnet sind. Auf diese Weise läßt sich das stiftförmige Verbindungsorgan trotz der Vorsprünge in eine korrespondierende Öffnung eines Containereckbeschlags einsetzen und hiermit durch Verdrehen des gesamten stiftförmigen Verbindungsorgans eine formschlüssige Verbindung mit dem entsprechenden Container herstellen. In dieser greifen die diagonal gegenüberliegenden Vorsprünge des stiftförmigen Verbindungsorgans formschlüssig hinter den entsprechenden Eckbeschlag. Nachteilig an diesem bekannten Kuppelstück ist die Verbindung mit dem zweiten Container bzw. dem diesen zugeordneten Eckbeschlag, wozu nämlich ein quergerichteter, keilförmiger Riegel durch eine entsprechende obere Öffnung des stiftförmigen Verbindungsorgans hindurchgeschoben und durch eine Schraube gesichert werden muß.

Weiterhin sind aus der Praxis Kuppelstücke bekannt, die im Fachjargon als "Permanent Base Twistlocks" bezeichnet werden. In ihrem grundsätzlichen Aufbau ähneln sie dem Kuppelstück aus der DE-A 2 204 915. Lediglich der untere Querriegel ist ersetzt durch einen an einem Ende des Gehäuses angeordneten Fuß, der vergleichbar ausgebildet ist wie der Fuß am unteren Ende des stiftförmigen Verbindungsorgans nach der US-A 3 556 456. Dieses Kuppelstück kann durch ein Verdrehen im Eckbeschlag eines Containers vorverriegelt werden. Der Vorteil dieses Twistlocks besteht darin, daß dieses nicht verkehrt herum montiert werden kann, was zur Folge hätte, daß bei einer Kontrolle des Vorhandenseins einer Verbindung sämtlicher Container anhand der Relativstellung des Betätigungshebels der unverriegelte Zustand eines solchermaßen falsch herum zwischen den Containern angeordneten Kuppelstücks nicht auffallen kann. Würde nämlich ein solches Kuppelstück verkehrt herum montiert, also mit schwenkbarem Querriegel nach unten, würde der nach oben gerichtete Verankerungsfuß des Gehäuses eine für das Aussetzen des oberen Containers ungeeignete Stellung aufweisen. Der Eckbeschlag könnte dann nicht über den verdrehten bzw. schief stehenden Verankerungsfuß gebracht werden, also die Container bei verkehrt herum eingesetztem Kuppelstück sich nicht aufeinander setzen lassen. Nachteilig an dem bekannten "Permanent Base Twistlock" ist jedoch die Kraftübertragung vom einzigen Querriegel auf den Verankerungsfuß unter Mitwirkung des Gehäuses. Die dazu erforderliche Drehverankerung des Verriegelungsbolzens in bzw. am Gehäuse führt zu einer geringeren Belastbarkeit des gesamten Kuppelstücks.

Aufgabe der Erfindung ist es, ein Kuppelstück zu schaffen, daß unter Vermeidung von Fehlbedienungen einfach betätigbar ist und eine zuverlässige Verbindung von Containern unter Beibehaltung der Vorteile des "Permanent Base Twistiocks" gewährleistet.

Die vorstehende Aufgabe wird durch ein Kuppelstück mit den Merkmalen des Anspruchs 1 gelöst.

Der Grundgedanke des erfindungsgemäßen Kuppelstücks liegt demnach darin, daß ein "unechtes" Permanent Base Twistlock geschaffen wird, bei dem eine Verriegelung beider Container über den schwenkbaren Querriegel erfolgt. Die diagonal gegenüberliegenden Eckabschnitte am Mittelteil des Gehäuses ermöglichen eine vereinfachte Handhabung wie beim Permanent Base Twistlock, also eine Vorverriegelung durch ein gesamtes Verdrehen des erfindungsgemäßen Kuppelstücks. Der Betätigungshebel zum Verdrehen des Querriegels braucht zur Herstellung der Endverriegelung nur noch von seiner Ausgangsstellung in die Endstellung verschwenkt zu werden. Es sind also nicht mehr drei verschiedene, zu Verwechslungen führende Schwenkbewegungen des Betätigungshebels wie beim Kuppelstück nach der DE-A 2 204 915 erforderlich.

Des weiteren wird durch die in korrespondierende Ausnehmungen des (unteren) Querriegels eingreifende vorstehende Anschläge am Mittelteil erreicht, daß bei einem falsch herum angeordneten Kuppelstück ein oberer Container nicht auf das am unteren Container vorverriegelte Kuppelstück aufsetzbar ist. Dies wäre bei fehlenden Anschlägen denkbar, weil der dann fälschlich oben liegende Querriegel unter Umständen durch das Gewicht des aufgesetzten Containers (gewaltsam) so weit verdreht werden könnte, bis er sich durch eine entsprechende Öffnung im Eckbeschlag des aufzusetzenden Containers hindurchzwängen ließe. Beschädigungen des Kuppelstücks und eine unzureichende Verbindung der so zusammengesetzten Container wären die Folge.

Auch die flache Ausbildung des (unteren) Querriegels gemäß einer bevorzugten Weiterbildung des erfindungsgemäßen Kuppelstücks trägt dazu bei, daß bei falsch herum montiertem Kuppelstück ein zwangsweises Verdrehen des Querriegels nicht möglich ist.

Im folgenden wird die Erfindung anhand der Zeichnung näher erläutert. Es zeigt:
Fig. 1 eine Seitenansicht des Kuppelstücks nach der Erfindung;
Fig. 2 einen Schnitt längs der Linie D-D gesehen in Richtung des Pfeiles der Fig. 1;
Fig. 3 eine Draufsicht auf die Oberseite des Kupplungsstückes,gesehen in Richtung des Pfeiles II der Fig. 1;
Fig. 4 einen Schnitt längs der Linie A-A der Fig. 1;
Fig. 5 einen Schnitt längs der Linie B-B der Fig. 1;
Fig. 6 einen Schnitt längs der Linie C-C der Fig. 1; und
Fig. 7 eine teilweise aufgeschnittene Seitenansicht des Kuppelstückes, gesehen in Richtung des Pfeiles 111 der Fig. 1.

Das Kuppelstück besitzt ein Gehäuse 10, das hier als zweigeteiltes Gehäuse mit den Gehäuseteilen 10 und 11 ausgebildet ist. Es kann allerdings auch ein einteiliges Gehäuse verwendet werden. Die beiden Gehäuseteile 11 und 12 sind durch Schrauben 13 und 14, die teilweise im Gehäuse versenkt sind, miteinander verbunden. In einer durch das Gehäuse durchgehenden Bohrung ist ein drehbarer Verriegelungsbolzen 15 gelagert, der an seinen beiden, aus dem Gehäuse 10 herausragenden Enden einen oberen (konischen) Querriegel 16 herkömmlicher Bauart sowie einen unteren, jedoch abgeflachten Querriegel 17 trägt. Durch die Abflachung des unteren Querriegels 17 ist seine nach außen weisende Fläche ebenflächig im Gegensatz zum gegenüberliegenden, oberen Querriegel 16. Der Verriegelungsbolzen 15 und damit die fest mit ihm verbundenen Querriegel 16,17 können gemeinsam um die Achse des Verriegelungsbolzens 15 gedreht werden, und zwar über einen aus einer etwa in der Mitte des Gehäuses 10 liegenden Gehäuseöffnung 18 austretenden Betätigungshebel 19.

Das Gehäuse 10 hat in der Mitte eine Verbreiterung 20, deren nach oben und unten gerichtete Fläche als Widerlager für die Container bzw. deren Eckbeschläge dient. Beidseitig dieser Verbreiterung 20 hat das Gehäuse zwei Mittelteile 21 und 22 bzw. Konen, die durch die Öffnung des Containereckbeschlages hindurchgreifen und an deren Kontur angepaßt sind.

Nach der Erfindung sind nun das untere Mittelstück 22 und der untere Querriegel 17 neuartig ausgebildet. Am deutlichsten geht dies aus Fig. 2 hervor. Dort ist die Öffnung des Containereckbeschlages mit der gestrichelten Linie dargestellt, wobei das Kupplungsstück bereits eingesetzt und um einen Winkel 24 gedreht ist. Das Mittelstück 22 ist durch eine gestrichelte Linie dargestellt, wobei seine Längsachse 25 mit der Längsachse der Öffnung 23 des Containereckbeschlages zusammenfällt. An zwei diagonal gegenüberiiegenden Ecken in den Bereichen 26 und 27 ist das Mittelstück 22 jedoch abgeschnitten, so daß seine Seitenwandung dort nicht an der nach innen weisenden Wandung der Öffnung 23 des Containereckbeschlages anliegt.

Weiterhin weist das Mittelstück 22 angrenzend an die abgeschnittenen Bereiche 26 und 27 senkrecht nach unten abstehende Anschläge bzw. Knaggen 28 und 29 auf, die diagonal einander gegenüberliegen. In der in Fig. 2 dargestellten Öffnungsstellung des Kuppelstückes ist der Querriegel 17 gegenüber der Längsachse 25 des Mittelstücks 22 um den Winkel 24 gedreht. Es steht also mit den Knaggen 28 und 29 gegenüberliegenden Seitenabschnitten 30 und 31 seitlich über das Mittelstück 22 hinaus. Weiterhin besitzt der Querriegel 17 angrenzend an die Knaggen 28 und 29 Ausnehmungen, so daß in der Draufsicht bzw. der Schnittansicht der Fig. 2 Querriegel 17 und die beiden Knaggen 28, 29 eine Gesamtkontur bilden, die der Kontur der Offnung 23 des Containereckbeschlages entspricht. Die Höhe der Knaggen 28 und 29 ist etwas geringer als die Höhe des unteren Querriegels 17.

Hieraus ist nun zu erkennen, daß das Gehäuse mit unterem Querriegel 17 in Öffnungsstellung in die Öffnung 23 eingeführt werden kann und dann insgesamt um den Winkel 24 gedreht werden kann, bis die entsprechenden Seitenwände des Mittelstückes 22 an der Innenwand der Öffnung 23 des Containereckbeschlages zum Anschlag kommen. Dieser Winkel ist beispielsweise 20_{°}. Bei dieser Drehung des Gehäuses wird nun gleichzeitig der untere Querriegel 17 mitgedreht, und zwar ebenfalls um den Winkel 24. Dabei hintergreifen die Abschnitte 30 und 31 den Containereckbeschlag (Öffnung 23), so daß das Kuppelstück an dem Containereckbeschlag des unteren Containers vorläufig fixiert ist. Durch diese Drehung, die auch der obere Querriegel 16 mitmacht, wird letzterer so ausgerichtet, daß er jetzt gegenüber der Öffnung des Containereckbeschlages eines oberen Containers ausgefluchtet ist. Erst dann kann der obere Container aufgesetzt werden. Mit anderen Worten ist die Hauptachse 32 des oberen Querriegels 16 gegenüber der Hauptachse 33 des unteren Querriegels ebenfalls um den Winkel 24 verdreht.

Nach Aufsetzen des oberen Containers wird der Verriegelungsbolzen 15 mittels des Betätigungshebels 19 gedreht (in Fig. 2 im Gegenuhrzeigersinn), wodurch beide Querriegel 16 und 17 weitergedreht werden und die Verriegelung vollendet wird.

Der Dreh- bzw. Schwenkbereich des Verriegelungsbolzens 16 durch Verschwenken des Betätigungshebels 19 ist noch deutlicher in den Fig. 3 und 5 zu erkennen. Der Betätigungshebel 19 kann dabei von der dargestellten Stellung in die Stellung gemäß der Linie 34 verschwenkt werden.

Fig. 4 zeigt einen Schnitt längs der Linie A-A der Fig.1 und damit einen Schnitt durch das obere Mittelstück 21. Hieraus ist auch die Lagerung des Verriegelungsbolzens 15 zu erkennen sowie die versenkte Anordnung der Schraube 14 sowie der Schraubenmutter 14'.

Der Schnitt längs der Linie B-B der Fig. 1 ist in Fig.5 dargestellt. Der Betätigungshebel 19 ist fest mit dem Verriegelungsbolzen 15 verbunden, welcher in dem Mittelbereich der Verbreiterung 20 zwei Rastkerben 35 und 36 aufweist, in welche eine durch eine Feder 37 vorgespannte Kugel 20 in den beiden Grenzstellungen des Betätigungshebels 19 einrastet. Auch ist die Gehäuseöffnung 18 zu erkennen, aus welcher der Betätigungshebel 19 herausragt. Diese Öffnung ist im Prinzip trichterförmig, hat zumindest jedoch abgeschrägte Kanten 38 und 39, welche als Anschlag für die Betätigungshebel dienen. Die Rasteinrichtung mit den Rastkerben 35 und 36 sowie der Kugel 40 dienen primär dazu, ein unbeabsichtigtes Verschwenken des Betätigungshebels zu verhindern.

Fig. 6 zeigt einen Schnitt längs der Linie C-C der Fig.1, d. h. einen Schnitt durch das untere Mittelstück 22. Hier ist wiederum besser die Form dieses Mittelstückes zu erkennen sowie dessen Ausrichtung gegenüber dem unteren Querriegel 17. Insbesondere ist zu erkennen, wie der Querriegel mit seinen Bereichen 30 und 31 seitlich über das Mittelstück 22 hinausragt sowie der Versatz der Hauptachsen 25 und 33 des Mittelstückes bzw. des Querriegels 17 um den Winkel 24.

Die Seitenansicht der Fig. 7 - in Richtung des Pfeiles 111 der Fig. 1 gesehen - zeigt noch genauer eine Ansicht auf die Gehäuseöffnung 18. Der obere Querriegel 17 zeigt dabei seine schmale Seite, während der untere Querriegel 17 aufgrund seiner Verdrehung um den Winkel 24 breiter erscheint. Hieraus wird noch einmal sehr deutlich, daß die beiden Querriegel 16 und 17 in der Lage der Fig. 7 nicht gleichzeitig in ausgefluchtete Öffnungen von Containereckbeschlägen eingeführt werden können. Vielmehr ist dazu erforderlich, daß zuerst der untere Querriegel 17 eingeführt wird, dann das Gehäuse gedreht wird und dann der obere Querriegel 16 in den entsprechenden Containereckbeschlag eingeführt wird.

## Patentansprüche

1. Kupplungstück zum Verbinden von Containern, mit einem eine durchgehende Öffnung aufweisenden Gehäuse (10) aus einer mittigen Verbreiterung (20) in Form eines Widerlagers für die zu verbindenden Container und an beiden Seiten der Verbreiterung (20) angeordneten Mittelteilen (21, 22), sowie mit einem in der Öffnung drehbar gelagerten Verriegelungsbolzen (25), dessen Enden außerhalb des Gehäuses (10) sich befindende Querriegel (16, 17) aufweisen, die in bezug auf ihre Hauptachse (32, 33) um einen Winkel (24) versetzt zueinander sind und alternativ in eine Verriegelungs- bzw. Entriegelungsstellung zu den Eckbeschlägen bringbar sind, wobei in der Entriegelungsstellung der erste (untere) Querriegel (17) eine Relativstellung zum Gehäuse (10) einnimmt, in der er mit seitlichen Bereichen (30, 31) über das eine Mittelteil (22) hinausragt, dadurch gekennzeichnet, daß das eine Mittelteil (22) diagonal gegenüberliegende Eckabschnitte (26, 27) aufweist, die so ausgebildet sind, daß das eine Mittelteil (22) mit um den Winkel (24) verdrehter Hauptachse (25) in eine Öffnung (23) des Eckbeschlags einsetzbar sowie im eingesetzten Zustand in der Öffnung (23) um den Winkel (24) verdrehbar ist, und daß das eine Mittelteil (22) mindestens einen vorstehenden Anschlag (28 bzw. 29) aufweist, der in eine korrespondierende Ausnehmung im ersten (unteren) Querriegel (17) eingreift.

2. Kuppelstück nach Anspruch 1, dadurch gekennzeichnet, daß das eine Mittelteil (22) bei Ausrichtung seiner Hauptachse (25) mit der Hauptrichtung der Öffnung (23) des Eckbeschlages die Kontur der Öffnung (23) aufweist, jedoch mit Ausnahme von an den Anschlägen (28, 29) angrenzenden, fehlenden Eckabschnitten (26, 27).

3. Kuppelstück nach Anspruch 1 oder 2, dadurch gekennzeichnet, daß die fehlenden Eckabschnitte (26, 27) des einen Mittelteils (20) spiegelbildlich hierüber seitlich herausragenden Bereichen (30, 31) des ersten Querriegels (17) entsprechen.

4. Kuppelstück nach einem oder mehreren der Ansprüche 1 bis 3, dadurch gekennzeichnet, daß der erste Querriegel (17) bzw. dessen Hauptachse (33) in der entriegelten Stellung eine Relativstellung zum Gehäuse (10) einnimmt, die dem Winkel (24) entspricht, und dabei der zweite Querriegel (16) bzw. dessen Hauptachse (32) mit einer Hauptrichtung des Gehäuses (10) zusammenfällt.

5. Kuppelstück nach einem oder mehreren der Ansprüche 1 bis 4, dadurch gekennzeichnet, daß die Anschläge (28, 29) senkrecht nach außen gegenüber dem einen Mittelteil (22) vorstehen, und die gemeinsame Kontur (in Draufsicht) von ersten Querriegel (17) und Anschlag bzw. Anschlägen (28, 29) der Kontur der Öffnung (23) des Eckbeschlags angepaßt ist.

6. Kuppelstück nach Anspruch 5, dadurch gekennzeichnet, daß das eine Mittelteil (22) zwei zueinander diagonal gegenüberliegende Anschläge (28, 29) aufweist, die gegenüber dem ersten Querriegel (17) eine geringere Höhe aufweisen.

7. Kuppelstück nach einem oder mehreren der Ansprüche 1 bis 6, dadurch gekennzeichnet, daß der zweite Querriegel (17) ebenflächig ausgebildet ist mit in zwei parallelen, horizontalen Ebenen liegenden Endflächen.

## Claims

1. Coupling piece for the connection of containers, with a housing (10) having a continuous orifice and consisting of a central widened portion (20) in the form of an abutment for the containers to be connected and middle parts (21, 22) arranged on both sides of the widened portion (20), and with a locking bolt (25) which is mounted rotatably in the orifice and the ends of which have crossbars (16, 17) which are located outside the housing (10) and are offset at an angle (24) relative to one another in relation to their main axis (32, 33) and which can be brought alternatively into a locking and a release position relative to the corner fittings, in the release position the first (lower) crossbar (17) assuming a relative position in relation to the housing (10), in which it projects beyond one middle part (22) by means of lateral regions (30, 31), characterized in that the one middle part (22) has diagonally opposite corner portions (26, 27) which are so designed that the one middle part (22) can be inserted into an orifice (23) of the corner fitting, with its main axis (25) rotated through the angle (24), and, in the inserted state, can be rotated through the angle (24) in the orifice (23), and in that the one middle part (22) has at least one projecting stop (28 or 29) which engages into a corresponding recess in the first (lower) crossbar (17).

2. Coupling piece according to Claim 1, characterized in that the one middle part (22), when its main axis (25) is aligned with the main direction of the orifice (23) of the corner fitting, has the contour of the orifice (23) but with the exception of missing corner portions (26, 27) adjacent to the stops (28, 29).

3. Coupling piece according to Claim 1 or 2, characterized in that the missing corner portions (26, 27) of the one middle part (20) correspond mirror- symmetrically to regions (30, 31) of the first crossbar (17) which project laterally beyond the said middle part.

4. Coupling piece according to one or more of Claims 1 to 3, characterized in that the first crossbar (17) or its main axis (33), in the released position, assumes a relative position in relation to the housing (10), which corresponds to the angle (24), and at the same time the second crossbar (16) or its main axis (32) coincides with a main direction of the housing (10).

5. Coupling piece according to one or more of Claims 1 to 4, characterized in that the stops (28, 29) project perpendicularly outwards relative to the one middle part (22), and the joint contour (as seen in a plan view) of the first crossbar (17) and stop or stops (28, 29) matches the contour of the orifice (23) of the corner fitting.

6. Coupling piece according to Claim 5, characterized in that the one middle part (22) has two stops (28, 29) which are located diagonally opposite one another and which have a smaller height than the first crossbar (17).

7. Coupling piece according to one or more of Claims 1 to 6, characterized in that the first crossbar (17) has a plane surface with end faces lying in two parallel horizontal planes.

## Revendications

1. Pièce d'accouplement pour relier des conteneurs, comprenant un boîtier (10) présentant une ouverture de part en part et constitué d'un élargissement central (20) sous la forme d'une contrebutée pour les conteneurs à relier et de parties centrales (21, 22) agencées de part et d'autre de l'élargissement (20) ainsi qu'une tige de verrouillage qui est supportée de manière à pouvoir tourner dans l'ouverture et dont les extémités présentent des verrous transversaux (16, 17) qui se trouvent en dehors du boîtier (10), sont décalés d'un angle (24) en ce qui concerne leur axe principal (32, 33) et peuvent être amenés alternativement dans une position de verrouillage ou de déverrouillage par rapport aux éléments de coin, le premier verrou transversal (inférieur) (17) ouccupant dans la position de déverrouillage une position relative par rapport au boîtier (10) dans laquelle il fait saillie par des zones latérales (30, 31) au-delà d'une partie centrale (22), caractérisée en ce que l'une des parties centrales (22) présente des sections de coin (26, 27) diagonalement opposées qui sont réalisées de façon que l'une des parties centrales (22) puisse être introduite dans une ouverture (23) de l'élément de coin avec un axe principal (25) décalé de l'angle (24) et qu'elle puisse être tournée de l'angle (24) à l'état enfoncé dans l'ouverture (23) et en ce que l'une des parties centrales (22) présente au moins un arrêt en ressaut (28 et respectivement 29) qui entre en prise dans un évidement correspondant du premier verrou transversal (inférieur) (17).

2. Pièce d'accouplement suivant la revendication 1, caractérisée en ce que l'une des parties centrales (22) présente, lors de l'alignement de son axe principal (25) avec la direction principale de l'ouverture (23) de l'élément de coin, le contour de l'ouverture (23), mais avec l'exception de sections de coin (26, 27) manquantes, adjacentes aux arrêts (28, 29).

3. Pièce d'accouplement suivant l'une des revendications 1 et 2, caractérisée en ce que les sections de coin manquantes (26, 27) de l'une des parties principales (22) correspondent sous une forme réfléchie aux zones (30, 31) du premier verrou transversal (17) qui font saillie latéralement au-delà de la partie centrale.

4. Pièce d'accouplement suivant une ou plusieurs des revendications 1 à 3, caractérisée en ce que le premier verrou transversal (17) ou respectivement son axe principal (33) occupe dans la position déverrouillée une position relative par rapport au boîtier (10) qui correspond à l'angle (24) et en ce que le deuxième verrou transversal (16) ou respectivement son axe principal (32) coïncide avec une direction principale du boîtier (10).

5. Pièce d'accouplement suivant une ou plusieurs des revendications 1 à 4, caractérisée en ce que les arrêts (28, 29) font saillie perpendiculairement vers l'extérieur par rapport à l'une des parties centrales (22) et en ce que le contour commun (dans une vue en plan) du premier verrou transversal (17) et de l'arrêt ou des arrêts (28, 29) est adapté au contour de l'ouverture (23) de l'élément de coin.

6. Pièce d'accouplement suivant la revendication 5, caractérisée en ce que l'une des parties centrales (22) présente deux arrêts (28, 29) qui sont mutuellement opposés diagonalement et qui présentent une hauteur plus petite que le premier verrou transversal (17).

7. Pièce d'accouplement suivant une ou plusieurs des revendications 1 à 6, caractérisée en ce que le premier verrou transversal (17) est réalisé avec une surface plane et avec des surfaces d'extrémité disposées dans deux plans horizontaux parallèles.
